# EUROPÄISCHE PATENTSCHRIFT

(11) **EP 0 201 724 B1**
(45) Veröffentlichungstag und Bekanntmachung des Hinweises auf die Patenterteilung: **27.06.1990**
(21) Anmeldenummer: 86104843.7
(22) Anmeldetag: 09.04.1986
(51) Int. Cl.: E21B 17/22, B21C 37/26

(54) **Austausch-Förderwendel für Gesteinsbohrer**
Replaceable conveying spiral for a drill bit
Spirale transporteuse remplaçable pour trépan de roche

(30) Priorität: 15.05.1985 DE 3517560
(43) Veröffentlichungstag der Anmeldung: 20.11.1986
(73) Patentinhaber: Hawera Probst GmbH + Co., 88212 Ravensburg (DE)
(72) Erfinder: Müller, Norbert, Dipl.-Ing., D-7981 Vogt (DE); Moser, Bernhard, D-7963 Altshausen (DE)
(74) Vertreter: Patentanwälte Eisele, Otten & Roth

(56) Entgegenhaltungen:
- DE-A- 2 543 578
- DE-A- 2 628 015
- DE-A- 3 044 775
- DE-C- 291 398
- DE-C- 618 099
- GB-A- 292 507
- GB-A- 853 574
- US-A- 1 760 039
- US-A- 1 896 350
- US-A- 3 372 763

## Beschreibung

Die Erfindung betrifft eine Austausch-Förderwendel für Gesteinsbohrer zur Förderung von Bohrklein.

Gesteinsbohrer der gattungsgemäßen Art sind seit langem bekannt. Bei Gesteinsbohrern mit relativ großem Durchmesser werden die auf den Bohrerschaft aufsteckbaren Wendel als wiederverwertbare Teile ausgeführt, die beim Austausch eines stumpfes Bohrerkopfs weiter verwendet werden können. Austauschwendel dieser Art sind beispielsweise aus der US-A-3 372 763, der DE-A-30 44 775 oder der DE-A-25 43 578 bekannt.

Eine bekannte Austauschwendel besteht beispielsweise aus einem durchgehenden Trägerrohr, auf welchem die wendelförmige Transportschulter durch Schweißen oder Löten aufgebracht ist. Die aus Mantelrohr und Transportschulter bestehende Austauschwendel kann auch als gegossenes massives Teil mit entsprechender Nachbearbeitung hergestellt sein. Bei einer anderen Form einer Austauschwendel wird auf das Mantelrohr verzichtet, so daß lediglich die Transportschulter den Bohrerschaft wendelförmig umgibt, bei freibleibenden Zwischenräumen zwischen den einzelnen Wendelgängen.

Die bekannten Ausführungsformen von Austauschwendeln haben den Nachteil, daß sie als Massivteil mit Mantelrohr und Transportschulter aufwendig herstellbar und damit teuer sind. Die Austauschwendel ohne Mantelrohr kann sich beim Auftreten eines erhöhten Widerstandes in der Wandreibfläche bei der Drehbewegung zusammenziehen.

Der Erfindung liegt die Aufgabe zugrunde, eine kostengünstig herzustellende Förderwendel zur Förderung von Bohrklein als Austauschwendel zu schaffen, die insbesondere auch den Anforderungen einer hohen Belastbarkeit im Betrieb genügt.

Diese Aufgabe wird erfindungsgemäß durch die kennzeichnenden Merkmale des Anspruchs 1 gelöst.

Die erfindungsgemäße Austauschwendel hat gegenüber den bekannten Massiv-Wendeln den Vorteil, daß eine sehr kostengünstige Endlosherstellung ohne spanabhebende Bearbeitung möglich ist. Hierfür wird lediglich ein geeignetes Profil z. B. T-Profil, L-Profil, Z-Profil o. dgl. wendeiförmig aufgewickelt, wobei der Quersteg z. B. beim T-Profil als Abstützung zwischen den einzelnen Gewindegängen dient. Dies hat den Vorteil, daß sich die Wendeln beim Bohren durch die Drehbewegung und beim Auftreten eines erhöhten Widerstandes in der Wandreibfläche nicht mehr zusammenziehen, da sich die Gewindegänge gegeneinander abstützen können.

Die Stabilität der Wendel wird durch das Verdrehen des z. B. T-Profils bzw. durch den Wickelvorgang begünstigt. Als Profil-Ausgangsmaterial kann ein herkömmliches DIN-Profil mit geeigneter Zähigkeit verwendet werden. Durch den Aufwikkelvorgang eines derartigen Profils ergibt sich eine schwingungsarme Wendel, durch die in sich federnde Windungen.

Durch die in Unteransprüchen aufgeführten Maßnahmen ist eine vorteilhafte und zweckmäßige Weiterbildung der erfindungsgemäßen Austauschwendel möglich.

Gemäß der Ausbildung nach Unteranspruch 2 werden die Querstege der Profile in den einzelnen Windungen aneinanderstoßend ausgebildet, so daß sich ein nahezu geschlossenes Mantelrohr ergibt. Diese Ausführung ergibt eine optimale Abstützung der einzelnen Gewindegänge gegeneinander. In Ausbildung der Erfindung nach Unteranspruch 3 werden handelsübliche DIN-Profile gemäß DIN 59051 (T-Profil scharfkantig), DIN 1024 (T-Profil randkantig), DIN 1028 (L-Profil) und DIN 1027 (Z-Profil) verwendet. Derartige Formgebungen und entsprechende Stahlauswahl eignen sich besonders für die Herstellung der Wicklungen der erfindungsgemäßen Austauschwendel, ohne daß der Stahl reißt.

Weitere Merkmale und Vorteile der Erfindung sind in den nachfolgenden vorteilhaften und zweckmäßigen Ausführungsbeispielen in der Zeichnung dargestellt und in der nachfolgenden Beschreibung näher erläutert. Es zeigenn
Fig. 1a eine perspektivische Ansicht der erfindungsgemäßen Austausch-Förderwendel,
Fig. 1b eine schematische Darstellung eines Längsschnitts durch die Wendel und,
Fig. 2 ein Ausgangsprofil zur Herstellung der Wendel,
Fig. 3 einen Wendelausschnitt mit L-Profil und
Fig. 4 einen Wendelausschnitt mit Z-Profil.

Die in der Fig. 1a perspektivisch dargestellte Austausch-Förderwendel 10 besteht aus einem T-Profil 11 wie in Fig. 2 dargestellt, dessen Quersteg 12 als Mantelrohr 13 und dessen senkrechter Steg 14 als Transportschulter 15 der Förderwendel 10 dient. In Fig. 1 b ist die Anordnung des T-Profils 11 nochmals im Schnitt dargestellt. In der Fig. 1b sind vier Gewindegänge übereinander angeordnet, die aus einem durchgehenden T-Profil 11 durch wendelförmiges Aufwickeln gefertigt sind. Der Spalt 16 zwischen den einzelnen Gewindegängen wird möglichst klein gehalten, um die Abstützung der einzelnen Gewindegänge gegeneinander zu ermöglichen. Hierdurch können sich die Wendel beim Bohren durch die Drehbewegung bzw. beim Auftreten eines erhöhten Widerstandes in der Wandreibfläche nicht zusammenziehen.

Die in der Fig. 1a dargestellte Wendel 10 weist beispielsweise einen äußeren Durchmesser D = 50 mm und einen Durchmesser des Mantelrohrs d = 30 mm auf. Die Wandstärke des Mantelrohrs 13 beträgt s = 3 mm. Die Wandstärke der Transportschulter 14, 15 beträgt t = 2,5 mm.

Als Material für die Austauschwendel wird vorzugsweise ein T-Stahl nach DIN 59051 oder DIN 1024 gewählt.

Selbstverständlich können vorstehende Werte durch andere Dimensionen und Maße ersetzt werden. Anstelle eines T-Profils kann ein geeignees L-Profil nach DIN 1028 oder Z-Profil nach DIN 1027 verwendet werden. In den Figuren 3 und 4 sind jeweils ein Wendelausschnitt mit einem L-profil (Fig. 3) und einem Z-Profil (Fig. 4) dargestellt. Beim L-profil wird die Mantelrohrfläche durch den Schenkel 17, die Transportschulter durch den Schenkel 18 gebildet. Gleiches gilt für die Wendelausführung nach Fig. 4 mit Z-Profil, mit Schenkel 19 als Mantelrohrfläche, Zwischensteg 20 als Transportschulter und Schenkel 21 zur seitlichen, trogförmigen Begrenzung der Transportfläche.

## Patentansprüche

1. Austausch-Förderwendel für Gesteinsbohrer zur Förderung von Bohrklein, dadurch gekennzeichnet, daß die Wendel (10) aus einem Profil (11) wie T-Profil, L-Profil, Z-Profil o. dgl. als Ausgangsmaterial besteht, welches wendelförmig aufgewickelt ist, wobei ein Quersteg (12, 17, 19) des Profils (11, 11', 11") zur Formung des Mantelrohres (13) und hierzu ein senkrechter Steg (14, 18, 20) des Profils (11, 11', 11") zur Formung der Transportschulter (15) dient.

2. Wendel nach Anspruch 1, dadurch gekennzeichnet, daß die wendelförmig aufgewickelten Querstege (12, 17, 19) des Profils (11, 11', 11") ein nahezu geschlossenes Mantelrohr (13) bilden.

3. Wendel nach Anspruch 1 oder 2, dadurch gekennzeichnet, daß als Profil (11) ein handelsübliches DIN-Profil nach DIN 1027, DIN 1028, DIN 59051 und DIN 1024 verwendbar ist.

## Revendications

1. Hélice de transfert interchangeable pour trépan de roche, servant à évacuer des gravats, caractérisée en ce que l'hélice (10) se compose comme matériau de départ d'un profilé (11) tel qu'un profilé en T, un profilé en L, un profilé en Z ou analogues, enroulé en hélice, une aile (12, 17, 19) du profilé (11, 11', 11") servant à former le tube enveloppe (13) et une aile (14, 18, 20) perpendiculaire du profilé (11,1T, 11") servant à former l'épaulement de transfert (15).

2. Hélice selon la revendication 1, caractérisée en ce que l'aile (12, 17, 19) enroulée en hélice du profilé (11,11',11 ") forme un tube enveloppe (13) pratiquement fermé.

3. Hélice selon les revendications 1 ou 2, caractérisée en ce que le profilé (11) est un profilé usuel de type DIN, selon les normes DIN 1027, DIN 1028, DIN 59051, ou DIN 1024.

## Claims

1. Replaceable conveyor screw for rock drills for conveying drillings, characterized in that the screw (10) consists of a profile (11), such as T-profile, L-profile, Z-profile or the like as starting material, which is wound in helical form, one transverse web (12, 17, 19) of the profile (11, 11', 11") serving for forming the tube (13) and a web (14, 18, 20), perpendicular thereto, of the profile (11, 11', 11") serving for forming the conveying shoulder (15).

2. Screw according to Claim 1, characterized in that the helically wound transverse webs (12, 17, 19) of the profile (11, 11', 11") form a virtually closed tube (13).

3. Screw according to Claim 1 or 2, characterized in that a commercial DIN profile according to DIN 1027, DIN 1028, DIN 59051 or DIN 1024 may be used as the profile (11).
